# EUROPÄISCHE PATENTSCHRIFT

(11) **EP 0 251 227 B1**
(45) Veröffentlichungstag und Bekanntmachung des Hinweises auf die Patenterteilung: **04.04.1990**
(21) Anmeldenummer: 87109184.9
(22) Anmeldetag: 26.06.1987
(51) Int. Cl.: E06B 3/68, E06B 3/66

(54) **Rahmen mit Sprossengitter**
Frame with bar grate
Cadre à grille de petits bois

(30) Priorität: 03.07.1986 DE 8617772 U
(43) Veröffentlichungstag der Anmeldung: 07.01.1988
(73) Patentinhaber: Hartwig + Führer GmbH, D-4837 Verl 1 (DE)
(72) Erfinder: Hartwig, Heinrich, D-4835 Rietberg 2 (DE)
(74) Vertreter: Strauss, Hans-Jochen, Dipl.-Phys., Dr.

(56) Entgegenhaltungen:
- EP-A- 0 241 775
- DE-A- 2 637 034
- DE-U- 8 610 075

## Beschreibung

Die Erfindung betrifft einen Rahmen mit Sprossengitter für Isolierglasscheiben, wobei der Rahmen aus mit einem Trocknungsmittel gefüllten Hohlprofilabschnitten besteht und das Sprossengitter aus einer Mehrzahl sich kreuzender Sprossenstäbe gebildet ist und die Sprossenstäbe Hohlprofilabschnitte sind.

Bei der Herstellung von gegen Wärmeverlust isolierenden Sprossenfenstem werden Isolierglasscheiben eingesetzt, bei denen zwischen den Glasscheiben Sprossengitter vorgesehen sind. Die beiden die Isolierglasscheibe bildenden Glasscheiben werden bei Isoliergläsem mittels eines Rahmens auf Abstand gehalten, wobei der Rahmen als Hohlprofil ausgebildet und mit kömigem Trocknungsmittel gefüllt ist. Zur Innenseite hin sind diese Hohlprofile mit schlitz- oder lochförmigen Öffnungen versehen, so daß das Trocknungsmittel im inneren Hohlraum der Isolierglasscheibe vorhandene Feuchtigkeit aufnehmen kann. Im Inneren der Isolierglasscheibe vorgesehene Sprossengitter werden dabei an den Schenkeln des Rahmens befestigt, wobei diese Befestigung nach einem Ausrichten auf Rechtwinkligkeit und Abstand erfolgt (eine Vorrichtung dazu ist in DE-GM 8 617 771 beschrieben). Dazu wird nach DE-OS 2 637 034 an jeder Aufstoßstelle eines Sprossenstabes eine Bohrung in der dem Sprossenstab zugewandten Wand des Hohlprofils des Rahmenschenkels vorgesehen und die freien Enden der Hohlprofile der Sprossenstäbe mit Einsätzen versehen, die axsial gerichtete Zapfen aufweisen. Diese Zapfen werden zur Veränderung in die Bohrungen der Sprossenstäbe der Rahmenschenkel eingeführt. Bei der Vielzahl von Bohrungen, die vor dem Einfügen des Sprossengitters in die Rahmenschenkel eingebracht werden müssen, muß der Rahmen notwendigerweise gedreht und gewendet werden; bei diesen Handhabungen läßt sich nicht vermeiden, daß aus den (in diesem Zeitpunkt noch offenen) Bohrungen durch die Innenwände der Rahmenschenkel das kömige Trocknungsmittel herausrieselt und so verloren geht. Darüber hinaus sind die Einsätze durch die angeformten Zapfen nicht einfach herstellbar, sie müssen für jede Größe des Hohlprofils der Sprossenstäbe gesondert gefertigt werden, was bei der Herstellung aus Kunststoff besondere Spritzgußformen erfordert.

Der Erfindung liegt nunmehr die Aufgabe zugrunde, einen derartigen Rahmen so weiter zu bilden, daß bei Verbesserung der Wirtschaftlichkeit der Herstellung Trocknungsmittelverluste ausgeschlossen werden können.

Nach der Erfindung wird diese Aufgabe dadurch gelöst, daß die offenen Enden der Sprossenstäbe des Sprossengitters mit Einsätzen versehen sind, die im wesentlichen formschlüssig die Sprossenstab-Enden verschließen und in die durch den Rahmenschenkel geführte Verbindungsmittel eingreifen. Durch diese Ausbildung wird einmal erreicht, daß der Rahmen nicht mehr an den Verbindungsstellen vorgebohrt werden muß, um das Sprossengitter im Rahmen zu fixieren. Das Fixieren erfolgt vielmehr dadurch, daß das Sprossengitter in den ungelochten Rahmen eingesetzt und im Rahmen ausgerichtet wird und daß eine Verbindungsstelle nach der anderen durch Durchschießen des Verbindungsmittels fixiert wird.

Nach den Weiterbildungen können die Verbindungsmittel Heftklammern oder Nägel sein, die beide durch das Rahmenprofil geschossen werden. Bei der Heftklammer legt sich der mittlere Schenkel des U gegen die Außenfläche des den Rahmen bildenden Hohlprofilabschnitts, während bei der Verwendung eines Nagels dies durch den Nagelkopf geschieht. In beiden Fällen werden die Löcher durch das Rahmenprofil erst im Moment des Verbindens hergestellt, so daß ein Verlust von Trocknungsmitteln beim Hantieren mit dem Rahmen ausgeschlossen ist. Schließlich ist das Einschießen des Verbindungsmittels ein gegenüber dem Bohren der Löcher erheblich schnellerer Vorgang, so daß die Herstellung des Sprossengitters mit größerer Wirtschaftlichkeit erfolgen kann.

Das Wesen der Erfindung wird anhand der im folgenden wiedergegebenen Figur näher erläutert: Dabei ist mit 10 der Rahmen des Sprossengitters nur in einem Eckbereich dargestellt; es versteht sich von selbst, daß der Rahmen umlaufend ist. Im Rahmen 10 ist das Sprossengitter 11 vorgesehen, mit den sich kreuzenden Sprossenstäben 11.1 und 11.2. In den offenen Enden der Sprossenstäbe 11.1 bzw. 12.2 ist der im wesentlichen formschlüssige Einsatz vorgesehen, der aus einem nagelbaren Material besteht. Als Material für diesen Einsatz kommen Holz, Holzwerkstoffe oder Kunststoffin Frage. Die Verbindung wird durch die Verbindungsmittel 13 hergestellt, wobei die Verbindungsmittel 13 als Heftklammer 13.1 oder als Nagel 13.2 ausgebildet sein können. In dieser Darstellung wurde zur Vereinfachung auf die Darstellung der Glasscheiben ebenso verzichtet, wie auf die Darstellung der zum Inneren der Isolierglasscheibe gerichteten Öffnungen, durch die die Feuchtigkeit zum Trockenmittel difundieren kann.

Der nach diesem Vorschlag hergestellte Rahmen erlaubt eine wirtschaftliche und einfache Herstellung, wobei die Heftklammern oder die Nägel mit entsprechenden Werkzeugen an den Verbindungsstellen eingeschossen bzw. die Schrauben wiederum mit dazu geeignetem Werkzeug eingeschraubt werden können. In Verbindung mit einer Montageplatte, die in einfacher Weise das Ausrichten sowohl des Rahmens als auch des Strebengitters erlaubt, kann die Herstellung der Rahmen besonders vorteilhaft erfolgen.

## Patentansprüche

1. Rahmen mit Sprossengitter für Isolierglasscheiben, wobei die Rahmen (10) aus mit einem Trocknungsmittel gefüllten Hohlprofilabschnitten (10.1, 10.2) bestehen und das Sprossengitter (11) aus einer Mehrzahl sich kreuzender Sprossenstäbe (11.1, 11.2) gebildet ist, wobei die Sprossenstäbe (11.1,11.2) Hohlprofilabschnitte sind, die an ihren offenen Enden mit diese im wesentlichen formschlüssig verschließenden Einsätzen (12) mit mit den Innenwänden der Hohlprofilabschnitte (10.1, 10.2) zusammenwirkenden Verbindungsmitteln, dadurch gekennzeichnet, daß die in den offenen Enden der Sprossenstäbe (10.1; 10.2) vorgesehenen Einsätze (12) diese etwa bündig abschließen und die Verbindungsmittel als durch die Rahmenschenkel (10.1, 10.2) geführte, den gesamten Querschnitt durch- und in die Einsätze (12) eindringende Heftklammern (13.1), deren geschlossener Mittelschenkel an den Außenseiten der den Rahmen bildenden Hohlprofile (10.1, 10.2) anliegenden, ausgebildet sind.

2. Rahmen mit Sprossengitter für Isolierglasscheiben, wobei die Rahmen (10) aus mit einem Trocknungsmittel gefüllten Hohlprofilabschnitten (10.1,10.2) bestehen und das Sprossengitter (11) aus einer Mehrzahl sich kreuzender Sprossenstäbe (11.1,11.2) gebiidetist, wobei dieSprossenstäbe (11.1, 11.2) Hohlprofilabschnitte sind, die an ihren offenen Enden mit diese im wesentlichen formschlüssig verschließenden Einsätzen (12) mit mit den Innenwänden der Hohlprofilabschnitte (10.1, 10.2) zusammenwirkenden Verbindungsmitteln, dadurch gekennzeichnet, daß die in den offenen Enden der Sprossenstäbe (10.1; 10.2) vorgesehenen Einsätze (12) diese etwa bündig abschließen und die Verbindungsmittel als durch die Rahmenschenkel (10.1, 10.2) geführte, den gesamten Querschnitt durch-und in die Einsätze (12) eindringende Nägel (13.2), deren Köpfe an der Außenwand der den Rahmen bildenden Hohlprofile (10.1, 10.2) anliegen, ausgebildet sind.

3. Rahmen nach Anspruch 1 oder 2, dadurch gekennzeichnet, daß der Einsatz (12) aus Holz oder Holzwerkstoff hergestellt ist.

4. Rahmen nach Anspruch 1 oder 2, dadurch gekennzeichnet, daß der Einsatz (12) aus Kunststoff hergestellt ist.

5. Verfahren zur Herstellung eines Rahmens (10) mit eingesetztem Sprossengitter (11), insbesondere nach Anspruch 1 oder Anspruch 2 durch gekennzeichnet, daß zunächst die den Rahmenschenkein (10.1, 10.2) zugewandten offenen Enden der Sprossenstäbe (11.1, 11.2) mit diese im wesentlichen formschlüssig verschließenden Einsätzen (12) versehen werden, daß danach das so vorbereitete Sprossengitter (11) in den vorgefertigten Rahmen (10) eingelegt und die Sprossenstäbe dort ausgerichtet werden und daß schließlich die Verbindungsmittel, Heftklammern (13.1) oder Nägel (13.2) durch die Rahmenschenkel (10.1, 10.2) in die in den offenen Enden der Sprossenstäbe (11.1, 11.2) eingelegten Einsätzen (12) geschossen werden zum Verbinden der Sprossenenden mit den Rahmenschenkeln.

## Claims

1. Frame with bar grate for insulating glass panes, whereby the frames (10) consist of hollow profile sections (10.1, 10.2) filled with a drying agent and the bar grate (11) is formed of a plurality of intersecting cross bars (11.1, 11.2), whereby the cross bars (11.1, 11.2) are hollow profile sections which are provided at their open ends with inserts (12) closing the latter in essentially positive fashion with connecting means operating in conjunction with the inner walls of the hollow profile sections (10.1, 10.2), characterised in in that the inserts (12) provided in the open ends of the cross bars (10.1; 10.2) are approximately flush with the latter and the connecting means are designed as staples (13.1) passed through the frame legs (10.1; 10.2) penetrating through the whole cross section and into the inserts (12), the closed centre leg of said staples resting against the outer side of the hollow profiles (10.1, 10.2) forming the frame.

2. Frame with bar grate for insulating glass panes, whereby the frames (10) consist of hollow profile sections (10.1, 10.2) filled with a drying agent and the bar grate (11) is formed of a plurality of intersecting cross bars (11.1, 11.2), whereby the cross bars (11.1, 11.2) are hollow profile sections which are provided at their open ends with inserts (12) closing the latter in essentially positive fashion with connecting means operating in conjunction with the inner walls of the hollow profile sections (10.1, 10.2), characterised in that the inserts (12) provided in the open ends of the cross bars (10.1; 10.2) are approximately flush with the latter and the connecting means are designed as nails (13.2) passed through the frame legs (10.1; 10.2) penetrating through the whole cross section and into the inserts (12), the heads of said nails resting against the outer wall of the hollow profiles (10.1, 10.2) forming the frame.

3. Frame according to Claim 1 or 2, characterised in that the insert (12) is made from wood or wooden material.

4. Frame according to Claim 1 or 2, characterised in that the insert (12) is made from synthetic material.

5. Method for manufacturing a frame (10) with inserted bar grate (11), in particular according to Claim 1 or Claim 2, characterised in that first the open ends of the cross bars (11.1, 11.2) directed towards the frame legs (10.1, 10.2) are provided with inserts (12) closing the latter in essentially positive fashion, in that next the bar grate (11) prepared in this way is placed into the prefabricated frame (10) and the cross bars are arranged there and that finally the connecting means, staples (13.1) or nails (13.2) are shot through the frame legs (10.1, 10.2) into the inserts (12) inserted in the open ends of the cross bars (11.1, 11.2) in order to connect the ends of the bars with the frame legs.

## Revendications

1. Cadre à grille de petits-bois pour vitres isolantes, le cadre (10) étant constitué par des sections de profilés creux (10.1, 10.2) remplis d'un produit déshydratant et la grille de petits-bois (11) étant constituée par plusieurs barreaux se croisant (11.1, 11.2), les barreaux (11.1, 11.2) étant des sections de profilés creux qui, sur leurs extrémités ouvertes, sont munis de pièces d'insertion (12) par engagement sensi blement positif avec les éléments de liaison coopérant avec les parois intérieures des sections de profilés creux (10.1, 10.2), caractérisé en ce que les pièces d'insertion (12) prévues dans les extrémités ouvertes des barreaux (10.1, 10.2) se terminent sensiblement en affleurement et les moyens de raccordement sont conçus en tant qu'agrafes (13.1) menées à travers les traverses (10.1, 10.2) pénétrant dans la totalité de la section transversale et dans les pièces d'insertion (12), dont la branche médiane fermée repose sur les côtés extérieurs des profilés creux (10.1, 10.2) formant le cadre.

2. Cadre à grille de petits-bois pour vitres isolantes, le cadre (10) étant constitué par des sections de profilés creux (10.1, 10.2) remplis d'un produit déshydratant et la grille de petits-bois (11) étant constituée par plusieurs barreaux se croisant (11.1, 11.2), les barreaux (11.1, 11.2) étant des sections de profilés creux qui, sur leurs extrémités ouvertes, sont munies de pièces d'insertion (12) par engagement sensiblement positif avec les éléments de liaison coopérant avec les parois intérieures des sections de profilés creux (10.1, 10.2), caractérisé en ce que les pièces d'insertion (12) prévues dans les extrémités ouvertes des barreaux (10.1, 10.2) se terminent sensiblement en affleurement et les moyens de raccordement sont conçus en tant que clous (13.2) menés à travers les traverses (10.1, 10.2) pénétrant dans la totalité de la section transversale et dans les pièces d'insertion (12), clous dont les têtes reposent sur les côtés extérieurs des profilés creux (10.1, 10.2) formant le cadre.

3. Cadre selon la revendication 1 ou 2, caractérisé en ce que la pièce d'insertion (12) est réalisée à partir de bois ou de pâtes de bois.

4. Cadre selon la revendication 1 ou 2, caractérisé en ce que la pièce d'insertion (12) est réalisée en matière synthétique.

5. Procédé pour la fabrication d'un cadre (10) comportant une grille de petits-bois (11), notamment selon la revendication 1 ou 2, caractérisé en ce que les extrémités ouvertes tournées vers les traverses du cadre (10.1,10.2) des barreaux (11.1,11.2) sont munies de pièces d'insertion (12) enserrant ceux-ci sensiblement par engagement positif, en ce qu'ensuite la grille de petits-bois (11) ainsi préparée est encastrée dans le cadre préfabriqué (10) et les barreaux sont alignés dans celui-ci, et en ce que, enfin, les moyens de raccordement, agrafes ou clous (13.1, 13.2), sont enfoncés par les traverses du cadre (10.1, 10.2) dans les pièces d'insertion (12) logées dans les extrémités ouvertes des barreaux (11.1, 11.2) pour la liaison des extrémités de la grille avec les traverses du cadre.
